# EUROPÄISCHE PATENTSCHRIFT

(11) **EP 2 118 492 B1**
(45) Veröffentlichungstag und Bekanntmachung des Hinweises auf die Patenterteilung: **17.11.2010**
(21) Anmeldenummer: 08716880.3
(22) Anmeldetag: 15.02.2008
(51) Int. Cl.: F04D 19/04, F04D 29/06, F04D 29/058

(54) **SCHNELLDREHENDE VAKUUMPUMPE**
RAPIDLY ROTATING VACUUM PUMP
POMPE À VIDE À ROTATION RAPIDE

(30) Priorität: 24.02.2007 DE 102007009080
(43) Veröffentlichungstag der Anmeldung: 18.11.2009
(73) Patentinhaber: Oerlikon Leybold Vacuum GmbH, 50968 Köln (DE)
(72) Erfinder: Engländer, Heinrich, 52441 Linnich (DE); Harig, Christian, 51105 Köln (DE)
(74) Vertreter: von Kreisler Selting Werner
(86) Internationale Anmeldenummer: PCT/EP2008/051874
(87) Internationale Veröffentlichungsnummer: WO 2008/101876

(56) Entgegenhaltungen:
- EP-A- 0 333 200
- EP-A- 1 024 294
- EP-A- 1 118 774
- DE-A1-102004 048 866
- JP-A- 2000 073 986

## Beschreibung

Schnelldrehende Vakuumpumpen, das sind insbesondere magnetgelagerte nicht verdrängende Turbomolekularpumpen, benötigen einen sicheren Überdrehzahl-Schutz, da Überdrehzahlen aufgrund der Fliehkräfte nicht nur zur Zerstörung der Vakuumpumpe führen, sondern auch eine hohe Gefahr für Personen darstellen können. Solche Pumpen sind z.B. aus EP 0 333 200 A, EP 1 024 294 A oder EP1 118 774 A bekannt, die alle Merkmale des Oberbegriffs des Anspruchs 1 offenbaren.

In der Praxis werden für den Überdrehzahl-Schutz schnelldrehender Vakuumpumpen aufwändige elektronische Baugruppen verwendet, die die Drehzahl des Rotors bzw. des elektrischen Antriebsmotors kontrollieren und auf elektronischem Wege begrenzen. Zwar kann auf diese Weise mit hohem technischem Aufwand und redundanter Hard- und Software ein sicherer aktiver Überdrehzahl-Schutz für schnelldrehende Vakuumpumpen realisiert werden, jedoch fallen hierfür wegen des hohen technischen Aufwandes erhebliche Kosten an.

Aufgabe der Erfindung ist es, eine schnelldrehende Vakuumpumpe mit einem einfachen und zuverlässigen Überdrehzahl-Schutz zu schaffen.

Diese Aufgabe wird erfindungsgemäß gelöst mit den Merkmalen des Patentanspruches 1.

Bei der erfindungsgemäßen schnelldrehenden Vakuumpumpe ist der Rotor so ausgelegt, dass seine biegekritische Gegenlauf-Resonanzfrequenz zwischen 3% und maximal 30% oberhalb der konstanten Nenn-Drehfrequenz liegt. Es ist kein aktiver Überdrehzahl-Schutz vorgesehen, d.h. keine unmittelbare Drehzahlkontrolle und -begrenzung vorgesehen, die neben der Regelvorrichtung für den elektrischen Antriebsmotor noch zusätzlich besteht.

Die Einstellung der biegekritischen Resonanzfrequenz im Gegenlauf derart, dass sie zwischen 3% und maximal 30% oberhalb der konstanten Nenn-Drehfrequenz liegt, kann auf vielfältige Weise vorgenommen werden. Insbesondere die Masse, die Geometrie sowie die Lagerung des Rotors der Vakuumpumpe können so verändert und angepasst werden, dass die biegekritische Resonanzfrequenz im Gegenlauf maximal 30% oberhalb der Nenn-Drehfrequenz liegt und auf diese Weise immanent eine Überdrehzahl verhindert wird. Die Resonanzschwingungen bei der biegekritischen Resonanzfrequenz im Gegenlauf verbrauchen sehr viel Leistung, so dass ein Durchfahren auf eine darüber liegende Drehfrequenz nur mit einem erheblichen Leistungsüberschuss möglich wäre. Die Antriebsleistung des elektrischen Antriebsmotors muss so ausgelegt sein, dass sie von den Resonanzschwingungen bei einer Drehfrequenz im Bereich der biegekritischen Resonanzfrequenz im Gegenlauf vollständig aufgezehrt wird. Auf diese Weise wird ein immanenter Hardware-Überdrehzahl-Schutz geschaffen, dessen Ausfall praktisch ausgeschlossen ist. Der Aufwand für einen aktiven Überdrehzahl-Schutz entfällt, so dass die Kosten für den Überdrehzahl-Schutz erheblich verringert sind.

Im Gegensatz zu starrkörperkritischen Resonanzfrequenzen, die relativ niedrig liegen und in der Regel schnell und mit relativ wenig Leistungsüberschuss durchfahren werden können, liegen die biegekritischen Frequenzen bei relativ hohen Frequenzen. Daher ist die biegekritische Resonanzfrequenz im Gegenlauf besonders geeignet, als immanenter Überdrehzahl-Schutz genutzt zu werden.

Der Rotor der Vakuumpumpe ist durch eine Magnetlagerung gelagert. Hierunter ist vorliegend eine Magnetlagerung in Bezug auf mindestens einen radialen Freiheitsgrad gemeint. In der Praxis ist der Rotor einer schnelldrehenden Vakuumpumpe jedoch in Bezug auf alle fünf Freiheitsgrade magnetisch gelagert, wenn eine Magnetlagerung vorgesehen ist. Die Magnetlagerung generiert im Betrieb ihrerseits durch das Ausregeln radiale Schwingungen des Rotors. Hierdurch werden insbesondere auch biegekritische Schwingungen angeregt und ein Durchfahren verhindert, sofern kein geeigneter Magnetlagerungs-Regelalgorithmus zum Durchfahren der biegekritischen Resonanzfrequenzen eingesetzt wird. Ein solcher geeigneter Regelalgorithmus ist vorliegend nicht vorgesehen. Vielmehr ist der Magnetlagerungs-Regelalgorithmus so ausgelegt, dass die biegekritischen Resonanzfrequenzen mit der zur Verfügung stehenden Antriebsenergie nicht durchfahren werden können.

Vorzugsweise liegt die biegekritische Resonanzfrequenz im Gegenlauf zwischen 5% und 25% der Nenn-Drehfrequenz, insbesondere im Bereich von ungefähr 20% oberhalb der Nenn-Drehfrequenz. Ein Abstand von ungefähr 20% oberhalb der Nenn-Drehfrequenz bietet ausreichende Sicherheit in Bezug auf das Überschwingen der Drehfrequenz beim Hochfahren des Rotors aus dem Stand auf die Nenn-Drehfrequenz. Auf diese Weise kann das versehentliche Erreichen der biegekritischen Resonanzfrequenz im Gegenlauf durch Überschwingen beim Hochfahren vermieden werden. Andererseits sollte die biegekritische Resonanzfrequenz im Gegenlauf so nah wie möglich oberhalb der Nenn-Drehfrequenz liegen, um den Rotor nicht unnötig stabil auslegen zu müssen.

Vorzugsweise ist die schnelldrehende Vakuumpumpe eine nicht-verdrängende Vakuumpumpe, beispielsweise eine Turbomolekular-Vakuumpumpe. Bei Turbomolekular-Vakuumpumpen sind Drehzahlen von 10.000 bis 100.000 U/min üblich. Derartig hohe Drehzahlen bzw. Drehfrequenzen legen zur Lagerung des Rotors in besonderem Maße eine Magnetlagerung nahe.

Im Folgenden wird die Erfindung anhand der Figur erläutert.

Die Figur zeigt ein sogenanntes Campbell-Diagramm für eine schnelldrehende Vakuumpumpe.

In dem Campbell-Diagramm der Figur ist die Resonanzfrequenz *fᵣₑₛ* des Rotors über der Drehfrequenz *fᵣₒₜ* des Rotors dargestellt.

Die schnelldrehende Vakuumpumpe ist vorliegend eine Turbomolekular-Vakuumpumpe, deren Rotor durch eine Magnetlagerung vollständig fünfachsig gelagert ist. Der Rotor wird durch einen elektrischen Antriebsmotor angetrieben und bei einer konstanten festgelegten Nenn-Drehfrequenz *fₙₒₘ* betrieben.

In dem Diagramm sind in einem unteren Drehzahlbereich zunächst jeweils zwei mal zwei starrkörperkritische Resonanzfrequenz-Kurven 12,14 dargestellt. Diese Resonanzfrequenzen verändern sich in relativ geringem Maße mit der Drehfrequenz *fᵣₒₜ* des Rotors. Ferner sind bei höheren Drehzahlen eine biegekritische Gegenlauf-Resonanzfrequenz-Kurve 16 und eine biegekritische Gleichlauf-Resonanzfrequenz-Kurve 18 dargestellt. Ferner ist mit einer unterbrochenen Linie der sogenannte Fahrstrahl 20 dargestellt. Dort, wo der Fahrstrahl 20 die biegekritische Gegenlauf-Resonanzfrequenz-Kurve 16 schneidet, kann die biegekritische Gegenlauf-Resonanzfrequenz *f_{crit}* für die vorliegende Vakuumpumpe abgelesen werden.

Im vorliegenden Beispiel liegt die biegekritische Resonanzfrequenz *f_{crit}* im Gegenlauf für den Rotor der Vakuumpumpe bei ungefähr 970 Hz. Die Nenn-Drehfrequenz *fₙₒₘ* der Vakuumpumpe bzw. des Antriebsmotors, der Antriebsmotorregelung und des Rotors liegt ungefähr bei 800 Hz. Damit liegt die biegekritische Resonanzfrequenz *f_{crit}* im Gegenlauf ungefähr 21% oberhalb der Nenn-Drehfrequenz *fₙₒₘ* der Vakuumpumpe.

Die Antriebsleistung des Elektromotors ist derart begrenzt, dass sie vollständig von den Gegenlauf-Resonanzschwingungen aufgezehrt wird, wenn die Rotor-Drehfrequenz *fᵣₒᵣ* die biegekritische Resonanzfrequenz *f_{crit}* im Gegenlauf einmal erreichen sollte.

Die Vakuumpumpe weist keinerlei weiteren aktiven Überdrehzahl-Schutz auf, d.h. weist keinen zweiten Drehzahl-Regelkreis auf, der neben dem Drehzahl-Regelkreis der Motorsteuerung vorgesehen ist.

Die biegekritische Gegenlauf-Resonanzfrequenz-Kurve 16 kann durch entsprechende Einstellung der Regelparameter der Magnetlagerung der Vakuumpumpe nicht beeinflusst werden. Allerdings sind die Regelparameter der Magnetlagerung so ausgelegt, dass die biegekritischen Resonanzfrequenzen so stark angeregt werden, dass mit der zur Verfügung stehenden Antriebsenergie ein Durchfahren der biegekritischen Resonanzfrequenzen ausgeschlossen ist. Hierzu sind die Magnetlagerungs-Regelparameter relativ weich auszulegen.

## Patentansprüche

1. Schnelldrehende Vakuumpumpe mit einem durch einen elektrischen Antriebsmotor angetriebenen Rotor mit einer festgelegten konstanten Nenn-Drehfrequenz (*fₙₒₘ*), wobei
der Rotor durch eine Magnetlagerung gelagert ist, und kein aktiver Überdrehzahl-Schutz vorgesehen ist,
**dadurch gekennzeichnet, dass**
die biegekritische Gegenlauf-Resonanzfrequenz (*f_{crit}*) des Rotors zwischen 3% und maximal 30% oberhalb der Nenn-Drehfrequenz (*fₙₒₘ*) liegt.

2. Schnelldrehende Vakuumpumpe nach Anspruch 1, **dadurch gekennzeichnet, dass** die Vakuumpumpe als nicht-verdrängende Vakuumpumpe ausgebildet ist.

3. Schelldrehende Vakuumpumpe nach Anspruch 2, **dadurch gekennzeichnet, dass** die Vakuumpumpe eine Turbomolekularpumpe ist.

4. Schnelldrehende Vakuumpumpe nach einem der Ansprüche 1 bis 3, **dadurch gekennzeichnet, dass** die biegekritische Gegenlauf-Resonanzfrequenz (*f_{cirt}*) zwischen 5% und 25% oberhalb der Nenn-Drehfrequenz (*fₙₒₘ*) liegt.

## Claims

1. A rapidly rotating vacuum pump, comprising a rotor driven by an electric drive motor and having a predetermined constant nominal rotational frequency (fₙₒₘ), wherein
said rotor is supported by a magnetic bearing, and
no active overspeed protection is provided,
**characterized in that**
the bending-critical counter-rotational resonance frequency (f_{crit}) of the rotor is between 3% and a maximum of 30% above the nominal rotational frequency (fₙₒₘ).

2. The rapidly rotating vacuum pump according to claim 1, **characterized in that** said vacuum pump is designed as a non-displacing vacuum pump.

3. The rapidly rotating vacuum pump according to claim 2, **characterized in that** said vacuum pump is a turbomolecular pump.

4. The rapidly rotating vacuum pump according to any one of claims 1 to 3, **characterized in that** the bending-critical counter-rotational resonance frequency (f_{crit}) is between 5% and 25% above the nominal rotational frequency (fₙₒₘ).

## Revendications

1. Pompe à vide à rotation rapide comprenant un rotor entrainé par un moteur d'entrainement électrique, le rotor ayant une fréquence de rotation nominale (fₙₒₘ) fixe et constante, dans lequel
le rotor est supporté par un support magnétique, et
un dispositif de protection survitesse actif n'est pas prévu,
**caractérisée en ce que**
la fréquence de résonance en contre-rotation (f_{crit}), critique de flexion, du rotor se situe entre 3% et au maximum 30% au-dessus de la fréquence de rotation nominale (fₙₒₘ).

2. Pompe à vide à rotation rapide selon la revendication 1, **caractérisée en ce que** la pompe à vide est configurée comme un pompe à vide non-déplaçante.

3. Pompe à vide à rotation rapide selon la revendication 2, **caractérisée en ce que** la pompe à vide est une pompe turbomoléculaire.

4. Pompe à vide à rotation rapide selon l'une quelconque des revendications 1 à 3, **caractérisée en ce que** la fréquence de résonance en contre-rotation (f_{crit}), critique de flexion, du rotor se situe entre 5% et 25% au-dessus de la fréquence de rotation nominale (fₙₒₘ).
